# EUROPÄISCHE PATENTSCHRIFT

(11) **EP 1 200 261 B1**
(45) Veröffentlichungstag und Bekanntmachung des Hinweises auf die Patenterteilung: **12.02.2003**
(21) Anmeldenummer: 00949443.6
(22) Anmeldetag: 03.08.2000
(51) Int. Cl.: B41F 23/08

(54) **BESCHICHTUNGSEINRICHTUNG IN EINER DRUCKMASCHINE**
COATING DEVICE OF A PRINTING MACHINE
UNITE D'APPLICATION DE REVETEMENT, INSTALLEE DANS UNE MACHINE A IMPRIMER

(30) Priorität: 06.08.1999 DE 29913778 U
(43) Veröffentlichungstag der Anmeldung: 02.05.2002
(73) Patentinhaber: MAN Roland Druckmaschinen AG, 63075 Offenbach (DE)
(72) Erfinder: SCHÖLZIG, Jürgen, D-55126 Mainz-Finthen (DE); RESCHKE, Guido, D-65597 Hünfelden-Ohren (DE); GEBHARDT, Rainer, D-63165 Mühlheim (DE); GUBA, Reinhold, D-64331 Weiterstadt (DE); SCHREIL, Martin, D-45279 Essen (DE); CAPPEL, Bert, D-63165 Mühlheim (DE)
(74) Vertreter: Stahl, Dietmar, Dipl.-Ing.
(86) Internationale Anmeldenummer: EP0007508
(87) Internationale Veröffentlichungsnummer: WO01010645

(56) Entgegenhaltungen:
- EP-A- 0 924 074
- DE-U- 29 616 686
- US-A- 5 757 405

## Beschreibung

Die Erfindung betrifft eine Beschichtungseinrichtung in einer Druckmaschine gemäß dem Oberbegriff des Hauptanspruches.

### [Stand der Technik]

Eine Beschichtungseinrichtung dieser Art ist aus der DE 197 57 094 A1 bekannt. Eine dort beschriebene Druckmaschine weist vorzugsweise mindestens eine Beschichtungseinheit auf. Diese Beschichtungseinheit besteht aus einem Gegendruckzylinder, einem Formzylinder, mindestens einer Auftragwalze mit einem zugeordneten an- und abstellbaren Dosiersystem, z.B. einem Rakelsystem, sowie einem mit Pumpen betreibbaren Umlaufleitungssystem für ein in einem Reservoir aufgenommenes Beschichtungsmedium. Zwischen dem Dosiersystem und einer Förderpumpe ist eine Zuführleitung angeordnet, von der eine Bypassleitung abzweigt. Die Bypassleitung ist mit einer Saugpumpe gekoppelt, wobei die Bypassleitung in dem Reservoir für das Beschichtungsmedium endet. Aus diesem Reservoir ist das Beschichtungsmedium an das Dosiersystem zuführbar und überschüssiges Beschichtungsmedium ist über eine Rücklaufleitung mit Saugpumpe in dieses Reservoir absaugbar. In einer Weiterbildung sind mittels Schaltventilen die Zuführleitung und die Rücklaufleitung zusätzlich mit einem Reinigungsmittelbehälter leitungsseitig gekoppelt, so daß beispielsweise bei einem Wechsel des Beschichtungsmediums die Leitungen vorher gereinigt werden können. In einer Ausbildung weist die Druckmaschine zwei Beschichtungseinheiten mit je einem Kammerrakelsystem und einer gerasterten Auftragwalze und je einer Dosierwalze und einer Auftragwalze (Zweiwalzenwerk) auf.
Von Nachteil ist hierbei der relativ hohe apparatetechnische Aufwand sowie die Gefahr, daß unterschiedliche Beschichtungsmedien untereinander innerhalb der Beschichtungseinrichtung vermischt werden können.

### [Aufgabe der Erfindung]

Der Erfindung liegt die Aufgabe zugrunde, eine Beschichtungseinrichtung der eingangs beschriebenen Art zu schaffen, die die genannten Nachteile vermeidet, die insbesondere einen einfachen Aufbau aufweist und die Rüstzeiten bei Verarbeitung verschiedener Beschichtungsmedien im Wechselbetrieb spürbar reduziert.

Gelöst wird die Aufgabe erfindungsgemäß durch die Ausbildungsmerkmale des Hauptanspruches. Weiterbildungen ergeben sich aus den Unteransprüchen.

Ein erster Vorteil ist darin begründet, dass die Leitungen im Umlaufleitungssystem im wesentlichen schnell lösbar innerhalb der Beschichtungseinrichtung und außerhalb der Beschichtungseinrichtung reinigbar sind.

Vorteilhaft ist ebenso, dass aufwendige Umlaufleitungssysteme mit Schaltventilen etc. hinfällig sind, so dass lediglich eine Zuführleitung und eine Rücklaufleitung mit entsprechenden Pumpen mit dem Dosiersvstem koppelbar sind. Dabei sind die Zuführleitungen und Rücklaufleitungen innerhalb der Beschichtungseinrichtung, vorzugsweise mit dem Dosiersystem, komplett austauschbar. Bei den Pumpen sind zumindest die mit dem Beschichtungsmedium in Kontakt stehenden Teile austauschbar.

Weiterhin ist von Vorteil, dass bei Einsatz verschiedener Beschichtungsmedien entsprechend mehrere Umlaufleitungssysteme einsetzbar sind. Hierbei ist jeweils ein Umlaufleitungssystem ausschließlich für ein und dasselbe Beschichtungsmedium einsetzbar. In bevorzugter Ausbildung sind die Umlaufleitungssysteme (einschließlich Pumpen, und je nach Bedarf das Dosiersystem) für das jeweilige Beschichtungsmedium gekennzeichnet.

Von Vorteil ist weiterhin, dass die Umlaufleitungssysteme - bezogen auf den eingangs genannten Stand der Technik - in ihrer Länge verkürzbar sind. Damit ist ein reaktionsschnelleres Dosiersystem erzielbar.

Vorteilhaft ist zusätzlich, dass das Umlaufleitungssystem gut zugänglich angeordnet ist und ein schneller Austausch auch bei einer Reparatur oder bei Leitungsverschluß, z.B. durch Fremdpartikel (angetrocknete Lackreste) oder Pfropfenbildung innerhalb des Umlaufleitungssystems hervorgerufen, realisierbar ist. Derartige Leitungsverschlüsse können z.B. durch den Wärmeeinfluß benachbarter Systeme (z.B. Trockner) auftreten.

Schließlich ist von Vorteil, dass das Umlaufleitungssystem dem zu verarbeitenden Medium angepaßt werden kann. So ist beispielsweise für wässrigen Dispersionslack ein transparentes Umlaufleitungssystem und für UV-Lack ein lichtgeschütztes Umlaufleitungssystem einsetzbar.

Die Erfindung soll an einem Ausführungsbeispiel näher erläutert werden.

Dabei zeigen:
- Fig.: 1 eine Offsetdruckmaschine mit zwei Beschichtungseinrichtungen,
- Fig. 2: eine Beschichtungseinrichtung mit einem Rakelsystem.

### [Beispiele]

Eine Bogenrotationsdruckmaschine ist gemäß Fig. 1 in Reihenbauweise dargestellt. Dabei sind mehrere Offsetdruckwerke für den Mehrfarbendruck mit Druckzylindern aneinandergereiht und untereinander mit Transferzylindern bzw. Wendesystemen verbunden. Die in Fig. 1 gezeigte Teilansicht einer derartigen Druckmaschine dient u.a. der Inline-Veredelung. Dabei ist lediglich ein letztes Druckwerk 14 mit einem Plattenzylinder 13, einem Gummituchzylinder 12 und einem Druckzylinder 1 als Bogenführungszylinder gezeigt. Dem Plattenzylinder 13 ist ein Farbwerk und ggf. ein Feuchtwerk zugeordnet, auf das hier nicht näher eingegangen werden soll.

Dem Druckwerk 14 ist in Förderrichtung 5 ein erstes Lackwerk 15 nachgeordnet, welches durch einen Formzylinder 2, eine gerasterte Auftragwalze 3 sowie ein Dosiersystem, insbesondere ein Rakelsystem 4, beispielsweise ein Rakel, gebildet ist. Gerasterte Auftragwalze 3 und Rakelsystem 4 bilden dabei das Dosiersystem und dem Formzylinder 2 ist der Druckzylinder 1 zugeordnet. Dem ersten Lackwerk 15 ist eine Trocknereinrichtung 20, z.B. ein Infrarottrockner, nachgeordnet, welche einem benachbarten Druckzylinder 1 bzw. einem benachbarten Transferzylinder 17 zugeordnet ist. Der Trocknereinrichtung 20 folgt in Förderrichtung 5 ein zweites Lackwerk 16 mit dem Formzylinder 2, vorzugsweise einer gerasterten Auftragwalze 3 und dem Rakelsystem 4. Die Druckzylinder 1 der Druckwerke 14, der Lackwerke 15, 16 sowie der Trocknereinrichtung 20 sind mittels Transferzylinder 17 für den Bogentransport untereinander verbunden. Dem zweiten Lackwerk 16 folgt in Förderrichtung 5 ein Ausleger 18, welcher den bogenförmigen Bedruckstoff mittels umlaufenden Fördersystem 19 in bekannter Weise einem Auslegerstapel zuführt und dort ablegt. Der Gummituchzylinder 12 im Druckwerk 14 trägt beispielsweise ein Gummituch, die Formzylinder 2 der Lackwerke 15, 16 tragen beispielsweise eine flexible Hochdruckplatte. Die Bogenführungszylinder (Druckzylinder 1 und Transferzylinder 17), der Formzylinder 2 mit zugeordneter Auftragwalze 3 und das Rakelsystem 4 sind in Seitengestellen 11 gelagert. Bezogen auf einen einfachgroßen Plattenzylinder 13 bzw. Formzylinder 2 sind die Bogenführungszylinder 1,17 doppelt groß ausgebildet. In den Druckwerken 14 bzw. Lackwerken 15, 16 sind dem jeweiligen Druck-/Lackierspalt eine vorgeordnete Bogenleiteinrichtung 6 und eine nachgeordnete Bogenleiteinrichtung 7 zugeordnet.

Das Rakelsystem 4 ist vorzugsweise ein Kammerrakel mit je einem in Drehrichtung der Auftragwalze 3 positiv und negativ angestelltem Rakelblatt. Das Rakelsystem 4 ist mit wenigstens einer Zuführleitung 21 und wenigstens einer Rücklaufleitung 22 für die Versorgung mit einem flüssigen Medium über ein derartig geschlossenes Umlaufleitungssystem in Funktionsverbindung. Bevorzugt ist als flüssiges Medium Lack, z.B. wäßriger Dispersionslack, Druckfarbe, z.B. Flexodruckfarbe, und/oder ein Reinigungsfluid in derartigen Umlaufleitungssystemen verarbeitbar. Das Umlaufleitungssystem ist somit aus der Zuführleitung 21 sowie der Rücklaufleitung 22. in Verbindung mit einem Pumpensystem mit Pumpen 24, 25 für die Lack-, Farb- bzw. Reinigungsfluidzuführung bzw. deren Rücklauf gebildet. Die Rücklaufleitung 22 kann dabei direkt an dem Rakelsystem 4 oder indirekt mit einer mit dem Rakelsystem 4 in Funktionsverbindung stehenden Aufnahmewanne verbunden sein. Zuführleitung 21 und Rücklaufleitung 22 sind nicht auf je eine Leitung beschränkt. Beispielsweise können auch mehrere Zuführleitungen 21 bzw. Rücklaufleitungen 22 in einem Umlaufleitungssystem dem entsprechenden Dosiersystem 3, 4 zugeordnet sein.
Das Umlaufleitungssystem (Zuführleitung 21, Rücklaufleitung 22) endet in einem zugeordneten Reservoir 8 - 10. Jedes Reservoir 8 - 10 nimmt ein flüssiges Medium, vorzugsweise unterschiedlicher Art, auf. Beispielsweise weist das Reservoir 8 einen wässrigen Dispersionslack auf, das Reservoir 9 einen UV-Lack und das Reservoir 10 nimmt ein Reinigungsfluid auf. Die Anzahl der Reservoire 8 - 10 ist dabei nicht auf das vorliegende Beispiel beschränkt. Die Zuführleitungen 21, Rücklaufleitungen 22, das Dosiersystem, insbesondere das Rakelsystem 4, sowie zumindest die Teile der Pumpen 24, 25, welche mit dem jeweiligen flüssigen Medium in Kontakt stehen, sind schnell lösbar innerhalb der Beschichtungseinrichtung angeordnet.

Bei Verarbeitung unterschiedlicher flüssiger Medien in der Beschichtungseinrichtung, z.B. bei einem Lackwechsel, sind das gesamte Umlaufleitungssystem (Zuführleitung 21, Rücklaufleitung 22), das Rakelsystem 4 und zumindest die mit dem Medium in Kontakt gekommenen Teile der Pumpen 24, 25 untereinander austauschbar.
D.h. diese Elemente sind aus der Beschichtungseinrichtung 15, 16 schnell entnehmbar und sind gegen ein anderes Umlaufleitungssystem (Zuführleitung 21, Rücklaufleitung 22), ein anderes Dosiersystem, vorzugsweise Rakelsystem 4, und zumindest die relevanten Teile der Pumpen 24, 25 austauschbar. Dabei sind Zuführleitung 21 und Rücklaufleitung 22 mit dem jeweils zugehörigen Reservoir 8 oder 9 oder 10 in Funktionsverbindung bringbar. Falls in der Beschichtungseinheit 15,16 ein flüssiges Medium noch vorhanden ist, ist dieses vor dem Austausch der vorstehend genannten Elemente in das entsprechend zugeordnete Reservoir 8 oder 9 oder 10 zurückführbar.

Bevorzugt steht entsprechend der gebräuchlichen Anzahl unterschiedlicher flüssiger Medien auch die entsprechende Anzahl von eigenen Umlaufleitungssystemen 21, 22, eigenen Dosiersystemen, beispielsweise Rakelsystemen 4, sowie zumindest von Teilen der Pumpen 24, 25, beispielsweise der Förderschlauch innerhalb einer Schlauchpumpe, zum Austausch zur Verfügung. Zumindest sind zwei Sätze der vorstehend beispielhaft genannten Elemente untereinander austauschbar.

Die Vorlaufpumpe 24 sowie die Rücklaufpumpe 25 sind bevorzugt als Schlauchpumpen mit leicht zugänglichem Pumpenkopf zum Wechsel des Förderschlauches ausgebildet oder sind je nach Art der Pumpen 24,25 komplett oder zumindest teilweise austauschbar. Damit steht für jedes zu verarbeitendes flüssiges Medium bevorzugt ein eigenes Pumpensystem zur Verfügung, so daß Vermischungen, z.B. von unterschiedlichem Lack, Ausflokkungen bzw. Verunreinigungen innerhalb des Mediums vermeidbar sind und eine stabile Beschichtungsqualität gewährleistet ist.

Für die Förderung der flüssigen Medien stehen verschiedene Pumpen 24, 25 zur Verfügung. Beispielhaft sollen nachstehende Varianten aufgezählt werden:
- ein Schlauch-Pumpensystem, bei dem nur die Leitung (Schlauch) im Pumpenkopf austauschbar ist,
- ein Verdränger-Pumpensystem, bei dem der mit dem jeweiligen Medium in Kontakt kommende Pumpenkopf austauschbar ist,
- ein Impeller-Pumpensystem, bei dem der Impeller austauschbar ist,
- ein Pumpenzylindersystem, bei dem nur der mit dem Medium in Kontakt kommende Zylinderteil austauschbar ist und das Steuerteil in der Beschichtungseinrichtung verbleibt.

Das Umlaufleitungssystem 21, 22, das Dosiersystem, insbesondere das Rakelsystem 4, sowie zumindest die relevanten Teile der Pumpen 24,25 sind leicht montierbar bzw. demontierbar innerhalb der Beschichtungseinrichtung angeordnet und sind somit schnell austauschbar. Bevorzugt sind die Pumpen 24,25 in die Maschinenverschutzung integriert, so dass bei einem zumindest teilweisem Austausch, z.B. des Förderschlauches, lediglich ein Öffnen einer Klappe oder eines Schutzes für den leichten Zugang an die Pumpen 24, 25 erforderlich ist. Eine sonst übliche aufwendige Festinstallation des Umlaufleitungssystems, z.B. an einem Seitengestell 11, ist hinfällig. Durch Verwendung beliebig vieler Umlaufleitungssysteme 21, 22 ist auch eine modulare Erweiterung leitungsseitig realisierbar. Der Einsatz eines Reinigungsfluides ist bei Bedarf nur für eine grobe Reinigung vor dem Austausch des Umlaufleitungssystemes 21, 22, des Rakelsystems 4 sowie der relevanten Teilen der Pumpen 24, 25 erforderlich.

Die Endreinigung selbst erfolgt außerhalb der Beschichtungseinrichtung, z.B. auch durch eine Umlaufreinigung. Hierfür ist z.B. eine mobile Reinigungseinheit einsetzbar, in die das Umlaufleitungssystem 21, 22 sowie bei Bedarf zumindest Teile der Dosiersysteme, beispielsweise die Rakelsysteme 4, sowie die relevanten Teile der Pumpen 24, 25 einsetzbar sind und dort reinigbar sind.

Die Pumpen 24, 25 sowie die Umlaufleitungssysteme 21, 22 sind an die spezifischen Eigenheiten der zu verarbeitenden flüssigen Medien anpassbar. Weiterhin sind Umlaufleitungssysteme 21, 22 und Pumpen 24, 25 sowie Dosiersysteme, beispielsweise die Rakelsysteme 4, codierbar, damit stets das spezielle Umlaufleitungssystem 21, 22, die Pumpen 24, 25 sowie das spezielle Dosiersystem, z.B. Rakelsystem 4, für stets gleiche Medien im Wiederholungsfalle einsetzbar sind.

Die Erfindung ist nicht auf das vorstehende Beispiel beschränkt. Vielmehr sind neben dem beschriebenen Dosiersystem mit gerasterter Auftragwalze 3 und Rakelsystem 4 auch weitere Dosiersysteme in den Beschichtungseinrichtungen (Lackwerke 15, 16) einsetzbar. Das Umlaufleitungssystem mit Zuführleitung 21 und Rücklaufleitung 22 sowie zumindest die mit dem flüssigen Medium kontaktierten Teile (relevanten Teile) der Pumpen 24, 25 sind wie bereits beschrieben schnell lösbar innerhalb einer Beschichtungseinrichtung (15,16) angeordnet. In einer Ausbildung ist dabei das Dosiersystem durch eine Auftragwalze 3 mit einer benachbart angeordneten Dosierwalze (Quetschwalzensystem bzw. Zweiwalzenwerk) gebildet. Ein derartiges Dosiersystem ist beispielsweise aus DE 34 2 7898 C1 bekannt. Auftragwalze 3 und Dosierwalze bilden dabei einen gemeinsamen Walzenspalt in den von oben eine Zuführieitung 21 das flüssige Medium einspeist. An beiden Stirnseiten von Auftragwalze 3 und Dosierwalze sind Abführungen mit Seitenrakeln, vorzugsweise mit Dichtungen, angeordnet, wobei die Abführung bzw. Seitenrakel mit je einer Rücklaufleitung 22 in Funktionsverbindung sind. Alternativ ist die Rücklaufleitung 22 mit einer unterhalb des gemeinsamen Walzenspaltes von Auftragwalze 3 und Dosierwalze angeordneten Auffangwanne als Abführung (über wenigstens einen Abfluß) in Funktionsverbindung. Die Abführungen sowie Zuführ- und Rücklaufleitung 21, 22 sind schnell lösbar innerhalb der Beschichtungseinrichtung 15, 16 angeordnet. Dabei sind bei Verarbeitung unterschiedlicher Medien neben der austauschbaren Zuführ-/Rücklaufleitung 21, 22 bevorzugt für jedes Medium eigene Abführungen (mit oder ohne Seitenrakel) gegeneinander austauschbar.
In einer weiteren Ausbildung ist das Dosiersystem durch eine Auftragwalze 3 und eine in einen Vorratsbehälter eintauchende Schöpfwalze gebildet, wobei bei Bedarf weitere Walzen, beispielsweise im Walzenzug bzw. als Reiterwalzen, einsetzbar sind. Ein derartiges Dosiersystem ist beispielsweise aus DE 41 33 914 A1 bekannt. Eine Zuführleitung 21 speist am Vorratsbehälter in diesen das flüssige Medium ein, so dass die Schöpfwalze benetzt ist und das Medium der Auftragwalze 3 zuführbar ist. Der Vorratsbehälter ist mit wenigstens einer vom Vorratsbehälter abführenden Rücklaufleitung 22 in Funktionsverbindung. Dabei ist bei Verarbeitung unterschiedlicher Medien neben der austauschbaren Zuführ-/Rücklaufleitung 21, 22 bevorzugt für jedes Medium ein eigener Vorratsbehälter gegenseitig austauschbar ausgebildet. Das Umlaufleitungssystem 21, 22, das Dosiersystem (Kammerrakelsystem, Zweiwalzenwerk mit gemeinsamem Walzenspalt und von oben einspeisender Zuführleitung 21, Schöpfwalzenwerk) sowie relevante Teile der Pumpen 24, 25 sind ebenso außerhalb der Beschichtungseinrichtung 15, 16 einzeln oder gemeinsam reinigbar.
Ebenso sind das Umlaufleitungssystem 21, 22, das Dosiersystem sowie die relevanten Teile der Pumpen 24, 25 vor einem Austauschvorgang reinigbar.

### [Bezugszeichenliste]

- 1: Druckzylinder
- 2: Formzylinder
- 3: Auftragwalze
- 4: Rakelsystem
- 5: Förderrichtung
- 6: vorgeordnete Bogenleiteinrichtung
- 7: nachgeordnete Bogenleiteinrichtung
- 8: Reservoir
- 9: Reservoir
- 10: Reservoir
- 11: Seitengestell
- 12: Gummituchzylinder
- 13: Plattenzylinder
- 14: Druckwerk
- 15: erstes Lackwerk
- 16: zweites Lackwerk
- 17: Transferzylinder
- 18: Ausleger
- 19: Fördersystem
- 20: Trocknereinrichtung
- 21: Zuführleitung
- 22: Rücklaufleitung
- 23: Aufnahmewanne
- 24: Pumpe
- 25: Pumpe

## Patentansprüche

1. Beschichtungseinrichtung in einer Druckmaschine, gebildet durch einen Gegendruckzylinder, einen Formzylinder, eine Auftragwalze mit einem zugeordnet an- und abstellbaren Dosiersystem, wobei das Dosiersystem mit einem mit Pumpen betreibbaren Umlaufleitungssystem für ein in einem Reservoir aufgenommenes flüssiges Medium in Funktionsverbindung ist,
**dadurch gekennzeichnet,**
**dass** in der Beschichtungseinrichtung als Umlaufleitungssystem (21, 22) nur eine Zuführleitung (21) mit einer Pumpe (24) und nur eine Rücklaufleitung (22) mit einer weiteren Pumpe (25) vorhanden sind, dass die Zuführleitung (21) und die Rücklaufleitung (22) schnell lösbar innerhalb der Beschichtungseinrichtung (15, 16) angeordnet sind,
**dass** die Pumpen (24,25) ein Schlauch-Pumpensystem sind, bei dem die Leitungen (21,22) im Pumpenkopf austauschbar sind,
**dass** bei der Verarbeitung unterschiedlicher Medien in der Beschichtungseinrichtung (15, 16) für ein Medium eine eigene Zuführleitung (21) und eine eigene Rückfaufleitung (22) gegeneinander austauschbar sind, wobei ein noch in der Beschichtungseinheit (15, 16) vorhandenes Medium vorher in das zugeordnete Reservoir (8, 9, 10) zurückführbar ist.

2. Beschichtungseinrichtung in einer Druckmaschine, gebildet durch einen Gegendruckzylinder, einen Formzylinder, eine Auftragwalze mit einem zugeordnet an- und abstellbaren Dosiersystem, wobei das Dosiersystem mit einem mit Pumpen betreibbaren Umlaufleitungssystem für ein in einem Reservoir aufgenommenes flüssiges Medium in Funktionsverbindung ist,
**dadurch gekennzeichnet,**
**dass** in der Beschichtungseinrichtung als Umlaufleitungssystem (21, 22) nur eine Zuführleitung (21) mit einer Pumpe (24) und nur eine Rücklaufleitung (22) mit einer weiteren Pumpe (25) vorhanden sind, dass die Zuführleitung (21) und die Rücklaufleitung (22) schnell lösbar innerhalb der Beschichtungseinrichtung (15, 16) angeordnet sind,
**dass** die Pumpen (24,25) ein Pumpenzylindersystem sind, bei dem der mit dem Medium kontaktierte Zylinderteil austauschbar ist,
**dass** bei der Verarbeitung unterschiedlicher Medien in der Beschichtungseinrichtung (15,16) für ein Medium eine eigene Zuführleitung (21), eine eigene Rücklaufleitung (22) sowie zumindest die vom Medium kontaktierten Teile der Pumpen (24,25) gegeneinander austauschbar sind, wobei ein noch in der Beschichtungseinheit (15,16) vorhandenes Medium vorher in das zugeordnete Reservoir (8,9,10) zurückführbar ist.

3. Beschichtungseinrichtung in einer Druckmaschine, gebildet durch einen Gegendruckzylinder, einen Formzylinder, eine Auftragwalze mit einem zugeordnet an- und abstellbaren Dosiersystem, wobei das Dosiersystem mit einem mit Pumpen betreibbaren Umlaufleitungssystem für ein in einem Reservoir aufgenommenes flüssiges Medium in Funktionsverbindung ist,
**dadurch gekennzeichnet,**
**dass** in der Beschichtungseinrichtung als Umlaufleitungssystem (21, 22) nur eine Zuführleitung (21) mit einer Pumpe (24) und nur eine Rücklaufleitung (22) mit einer weiteren Pumpe (25) vorhanden sind, dass die Zuführleitung (21) und die Rücklaufleitung (22) schnell lösbar innerhalb der Beschichtungseinrichtung (15, 16) angeordnet sind,
**dass** die Pumpen (14,25) ein Verdränger-Pumpensystem sind, bei dem der mit dem Medium kontaktierte Pumpenkopf austauschbar ist,
**dass** bei der Verarbeitung unterschiedlicher Medien in der Beschichtungseinrichtung (15, 16) für ein Medium eine eigene Zuführleitung (21), eine eigene Rücklaufleitung (22) sowie zumindest die vom Medium kontaktierten Teile der Pumpen (24, 25) gegeneinander austauschbar sind, wobei ein noch in der Beschichtungseinheit (15, 16) vorhandenes Medium vorher in das zugeordnete Reservoir (8, 9, 10) zurückführbar ist.

4. Beschichtungseinrichtung nach Anspruch 3,
**dadurch gekennzeichnet,**
**dass** die Pumpen (24,25) ein Impeller-Pumpensystem sind, bei dem der Impeller austauschbar ist.

5. Beschichtungseinrichtung nach einem der Ansprüche 1-3,
**dadurch gekennzeichnet,**
**dass** das Dosiersystem ein Rakelsystem (4) mit Zuführleitung (21) und Rücklaufleitung (22) umfasst und das Rakelsystem (4) schnell lösbar innerhalb der Beschichtungseinrichtung (15,16) angeordnet ist und dass bei der Verarbeitung unterschiedlicher Medien in der Beschichtungseinrichtung (15,16) für jedes Medium ein eigenes Rakelsystem (4) gegeneinander austauschbar ist.

6. Beschichtungseinrichtung nach einem der Ansprüche 1-3,
**dadurch gekennzeichnet,**
**dass** das Dosiersystem ein durch eine Dosierwalze und die Auftragwalze (3) gebildetes Zweiwalzenwerk mit von oben in einen gemeinsamen Walzenspalt einspeisender Zuführleitung (21) und eine beidseitig am Walzenspalt angeordnete Abführung mit Rücklaufleitung (22) umfasst und die beidseitige Abführung schnell lösbar innerhalb der Beschichtungseinrichtung (15,16) angeordnet ist und dass bei Verarbeitung unterschiedlicher Medien in der Beschichtungseinrichtung (15,16) für jedes Medium eigene Abführungen gegeneinander austauschbar sind.

7. Beschichtungseinrichtung nach einem der Ansprüche 1-3,
**dadurch gekennzeichnet,**
**dass** das Dosiersystem eine in einen Vorratsbehälter eintauchende Schöpfwalze mit am Vorratsbehälter einspeisender Zuführleitung (21) und vom Vorratsbehälter abführender Rücklaufleitung (22) umfasst und der Vorratsbehälter schnell lösbar innerhalb der Beschichtungseinrichtung (15,16) angeordnet ist und dass bei Verarbeitung unterschiedlicher Medien in der Beschichtungseinrichtung (15, 16) für jedes Medium ein eigener Vorratsbehälter gegeneinander austauschbar ist.

8. Beschichtungseinrichtung nach einem der Ansprüche 1-3,
**dadurch gekennzeichnet,**
**dass** das Umlaufleitungssystem (21,22), die relevanten Teile der Pumpen (24,25) sowie das Dosiersystem vor einem Austauschvorgang reinigbar sind.

9. Beschichtungseinrichtung nach einem der Ansprüche 1-3,
**dadurch gekennzeichnet,**
**dass** das Umlaufleitungssystem (21,22) das Dosiersystem sowie mindestens die relevanten Teile der Pumpen (24,25) außerhalb der Beschichtungseinrichtung (15,16) reinigbar sind.

## Claims

1. Coating device in a printing press formed by a counter impression cylinder, a forme cylinder, an applicator roller with a metering system which can be set on and off fitted thereto, wherein the metering system is functionally connected with a circulating lead system driven by pumps for a liquid medium received in a reservoir, **characterised in that** in the coating device just one feed lead (21) with a pump (24) and just one return lead (22) with a further pump (25) are present as circulating lead system (21, 22), that the feed lead (21) and the return lead (22) are arranged in rapidly releasable fashion within the coating device (15, 16), that the pumps (24, 25) are a hose pump system in which the leads (21, 22) in the pump head are exchangeable, that, when working with differing media in the coating device (15, 16), an individual feed lead (21) and an individual return lead (22) for one medium can be exchanged one against the other, wherein medium still present in the coating device (15, 16) can previously be fed back into the appropriate reservoir (8, 9, 10).

2. Coating device in a printing press formed by a counter impression cylinder, a forme cylinder, an applicator roller with a metering system which can be set on and off fitted thereto, wherein the metering system is functionally connected with a circulating lead system driven by pumps for a liquid medium received in a reservoir, **characterised in that** in the coating device just one feed lead (21) with a pump (24) and just one return lead (22) with a further pump (25) are present as circulating lead system (21, 22), that the feed lead (21) and the return lead (22) are arranged in rapidly releasable fashion within the coating device (15, 16), that the pumps (24, 25) are a cylinder pump system in which the cylindrical portion contacted by the medium is exchangeable, that, in the case of the use of differing media in the coating device (15, 16), an individual feed lead (21), an individual return lead (22) as well as at least the parts of the pumps (24, 25) contacted by the medium for a medium are exchangeable against one another, wherein medium still present in the coating device (15, 16) can be fed previously back into the appropriate reservoir (8, 9, 10).

3. Coating device in a printing press formed by a counter impression cylinder, a forme cylinder, an applicator roller with a metering system which can be set on and off fitted thereto, wherein the metering system is functionally connected with a circulating lead system driven by pumps for a liquid medium received in a reservoir, **characterised in that** in the coating device just one feed lead (21) with a pump (24) and just one return lead (22) with a further pump (25) are present as circulating lead system (21, 22), that the feed lead (21) and the return lead (22) are arranged in rapidly releasable fashion within the coating device (15, 16), that the pumps (24, 25) are a displacement pump system in which the pump head contacted by the medium is exchangeable, that, on using differing media in the coating device (15, 16), an individual feed lead (21), an individual return lead (22) as well as at least the parts of the pumps (24, 25) contacted by the medium are exchangeable one against the other, wherein medium still present in the coating device (15, 16) previously can be fed back into the appropriate reservoir (8, 9, 10).

4. Coating device according to Claim 3, **characterised in that** the pumps (24, 25) are an impeller pump system in which the impeller is exchangeable.

5. Coating device according to one of Claims 1-3, **characterised in that** the metering system comprises a doctor system (4) with feed lead (21) and return lead (22) and the doctor system (4) is arranged rapidly releasably within the coating device (15, 16) and that, in the case of using differing media in the coating device (15, 16), an individual doctor system (4) for each medium is exchangeable against another one.

6. Coating device according to one of Claims 1-3, **characterised in that** the metering system comprises a two roller unit formed by a metering roller and the applicator roller (3) with feed lead (21) supplying into a common roller nip from above and an outfeed with return lead (22) arranged on both sides at the roller nip, and the outfeed on both sides is arranged rapidly releasably within the coating device (15, 16) and that, on working with differing media in the coating device (15, 16), individual outfeeds for each medium can be exchanged one against another.

7. Coating device according to one of Claims 1-3, **characterised in that** the metering system comprises a scoop roller dipping into a storage container with feed lead (21) supplying at the storage container and return lead (22) feeding away from the storage container and the storage container is arranged rapidly releasably within the coating device (15, 16) and that, when working with differing media in the coating device (15, 16), an individual storage container for each medium is exchangeable against another.

8. Coating device according to one of Claims 1-3, **characterised in that** the circulating lead system (21, 22), the relevant part of the pumps (24, 25) as well as the metering system can be cleaned prior to an exchange process.

9. Coating device according to one of Claims 1-3, **characterised in that** the circulating lead system (21, 22), the metering system as well as at least the relevant parts of the pumps (24, 25) are cleanable outside the coating device (15, 16).

## Revendications

1. Dispositif d'application de revêtement dans une machine d'impression, formé par un cylindre de contre-pression, un cylindre porte-cliché, un rouleau d'application avec un système de dosage associé pouvant être approché et éloigné, le système de dosage étant en liaison fonctionnelle avec un système de conduits de circulation, fonctionnant par des pompes, pour un agent liquide reçu dans un réservoir,
**caractérisé en ce que**, dans le dispositif d'application de revêtement, comme système de conduits de circulation (21, 22), il est prévu uniquement un conduit d'amenée (21) avec une pompe (24) et uniquement un conduit de retour (22) avec une autre pompe (25), **en ce que** le conduit d'amenée (21) et le conduit de retour (22) sont agencés de façon rapidement amovible à l'intérieur du dispositif d'application de revêtement (15, 16), **en ce que** les pompes (24, 25) sont un système de pompes tubulaires, dans lequel les conduits (21, 22) sont interchangeables dans la tête de pompe, **en ce que**, lors du traitement de différents agents dans le dispositif d'application de revêtement (15, 16), pour un agent, un conduit d'amenée propre (21) et un conduit de retour propre (22) peuvent être mutuellement échangés, un agent encore présent dans l'unité d'application de revêtement (15, 16) pouvant être ramené précédemment dans le réservoir associé (8, 9, 10).

2. Dispositif d'application de revêtement dans une machine d'impression, formé par un cylindre de contre-pression, un cylindre porte-cliché, un rouleau d'application avec un système de dosage associé pouvant être approché et éloigné, le système de dosage étant en liaison fonctionnelle avec un système de conduits de circulation, fonctionnant par des pompes, pour un agent liquide reçu dans un réservoir,
**caractérisé en ce que**, dans le dispositif d'application de revêtement, comme système de conduits de circulation (21, 22), il est prévu uniquement un conduit d'amenée (21) avec une pompe (24) et uniquement un conduit de retour (22) avec une autre pompe (25), **en ce que** le conduit d'amenée (21) et le conduit de retour (22) sont agencés de façon rapidement amovible à l'intérieur du dispositif d'application de revêtement (15, 16), **en ce que** les pompes (24, 25) sont un système de cylindres de pompage, dans lequel la partie cylindrique en contact avec l'agent peut être interchangée, **en ce que**, lors du traitement de différents agents dans le dispositif d'application de revêtement (15, 16), pour un agent, un conduit d'amenée propre (21), un conduit de retour propre (22), ainsi qu'au moins les parties, en contact de l'agent, des pompes (24, 25) peuvent être mutuellement échangés, un agent encore présent dans l'unité d'application de revêtement (15, 16) pouvant être ramené précédemment dans le réservoir associé (8, 9, 10).

3. Dispositif d'application de revêtement dans une machine d'impression, formé par un cylindre de contre-pression, un cylindre porte-cliché, un rouleau d'application avec un système de dosage associé pouvant être approché et éloigné, le système de dosage étant en liaison fonctionnelle avec un système de conduits de circulation, fonctionnant par des pompes, pour un agent liquide reçu dans un réservoir,
**caractérisé en ce que**, dans le dispositif de revêtement, comme système de conduits de circulation (21, 22), il est prévu uniquement un conduit d'amenée (21) avec une pompe (24) et uniquement un conduit de retour (22) avec une autre pompe (25), **en ce que** le conduit d'amenée (21) et le conduit de retour (22) sont agencés de façon rapidement amovible à l'intérieur du dispositif de revêtement (15, 16), **en ce que** les pompes (24, 25) sont un système de pompes volumétriques, dans lequel la tête de pompe en contact avec l'agent peut être interchangée, **en ce que**, lors du traitement de différents agents dans le dispositif d'application de revêtement (15, 16), pour un agent, un conduit d'amenée propre (21), un conduit de retour propre (22), ainsi qu'au moins les parties, en contact de l'agent, des pompes (24, 25) peuvent être mutuellement échangés, un agent encore présent dans l'unité d'application de revêtement (15, 16) pouvant être ramené préalablement dans le réservoir associé (8, 9, 10).

4. Dispositif d'application de revêtement selon la revendication 3,
**caractérisé en ce que** les pompes (24, 25) sont un système de pompes à impulseur, dans lequel l'impulseur peut être échangé.

5. Dispositif d'application de revêtement selon une des revendications 1 - 3,
**caractérisé en ce que** le système de dosage comporte un système de râcle (4) avec le conduit d'amenée (21) et le conduit de retour (22), et le système de râcle (4) est agencé de façon rapidement amovible à l'intérieur du dispositif d'application de revêtement (15, 16), et **en ce que**, lors du traitement de différents agents dans le dispositif d'application de revêtement (15, 16), pour chaque agent, un système de râcle propre (4) est prévu.

6. Dispositif d'application de revêtement selon une des revendications 1 - 3,
**caractérisé en ce que** le système de dosage comporte une unité à deux rouleaux formée d'un rouleau de dosage et du rouleau d'application (3) avec un conduit d'amenée (21) arrivant du haut dans une emprise de rouleaux commune et une évacuation agencée des deux côtés au niveau de l'emprise des rouleaux avec un conduit de retour (22), et l'évacuation bilatérale est agencée de façon rapidement amovible à l'intérieur du dispositif d'application de revêtement (15, 16) et **en ce que**, lors du traitement de différents agents dans le dispositif d'application de revêtement (15, 16), pour chaque agent, des évacuations propres peuvent être mutuellement échangées.

7. Dispositif d'application de revêtement selon une des revendications 1 - 3,
**caractérisé en ce que** le système de dosage comporte un rouleau d'éco-page plongeant dans un réservoir ayant un conduit d'amenée (21) arrivant dans le réservoir et un conduit de retour (22) partant du réservoir, et le réservoir est agencé de façon rapidement amovible à l'intérieur du dispositif d'application de revêtement (15, 16), et **en ce que**, lors du traitement de différents agents dans le dispositif d'application de revêtement (15, 16), pour chaque agent, il est prévu un réservoir propre.

8. Dispositif d'application de revêtement selon une des revendications 1 - 3,
**caractérisé en ce que** le système de conduits de circulation (21, 22), les parties pertinentes des pompes (24, 25), ainsi que le système de dosage peuvent être nettoyés avant un processus d'échange.

9. Dispositif d'application de revêtement selon une des revendications 1 - 3,
**caractérisé en ce que** le système de conduits de circulation (21, 22), le système de dosage, ainsi qu'au moins les parties pertinentes des pompes (24, 25) peuvent être nettoyés à l'extérieur du dispositif d'application de revêtement (15, 16).
